# FASCICULE DE BREVET EUROPEEN

(11) **EP 2 021 130 B1**
(45) Date de publication et mention de la délivrance du brevet: **17.07.2013**
(21) Numéro de dépôt: 07765989.4
(22) Date de dépôt: 03.05.2007
(51) Int. Cl.: B05B 11/00, B65D 47/20

(54) **ORGANE DE DISTRIBUTION DE PRODUIT FLUIDE ET DISTRIBUTEUR COMPRENANT UN TEL ORGANE DE DISTRIBUTION**
SPENDERELEMENT FÜR EIN FLÜSSIGPRODUKT UND SPENDER DAMIT
FLUID PRODUCT DISPENSING MEMBER AND DISPENSER COMPRISING SAME

(30) Priorité: 05.05.2006 FR 0651621
(43) Date de publication de la demande: 11.02.2009
(73) Titulaire: Aptar France SAS, 27110 Le Neubourg (FR)
(72) Inventeur: DECOTTIGNIES, Laurent, F-95800 Cergy (FR)
(74) Mandataire: CAPRI
(86) Numéro de dépôt international: PCT/FR2007/051206
(87) Numéro de publication internationale: WO 2007/128935

(56) Documents cités:
- EP-A- 0 974 402
- EP-A1- 0 758 615
- DE-U1- 20 203 882
- FR-A- 2 877 325
- FR-A1- 2 857 343

## Description

La présente invention concerne un organe de distribution de produit fluide, par exemple du type pompe ou valve, destiné à être associé à un réservoir de produit fluide pour ainsi former un distributeur de produit fluide. D'ailleurs, la présente invention concerne également un tel distributeur de produit fluide. Ce genre d'organe de distribution et de distributeur trouve une application privilégiée, mais non exclusive, dans les domaines de la parfumerie, de la cosmétique ou encore de la pharmacie.

Il existe de nombreux types d'organe de distribution de produit fluide permettant de distribuer du produit fluide à partir d'un réservoir de produit fluide. Parmi ces organes de distribution, on peut notamment citer les pompes et les valves qui sont des organes actifs, par opposition aux organes de distribution passifs sous la forme de simples orifices de distribution obturables à l'aide d'un clapet de sortie ou d'un bouchon. Dans la plupart des cas, l'organe de distribution comprend un corps par lequel l'organe de distribution est monté fixement sur une pièce de montage du distributeur, qui peut être le réservoir lui-même ou un élément intermédiaire monté sur le réservoir et recevant l'organe de distribution. On peut même imaginer plusieurs éléments intermédiaires reliant l'organe de distribution au réservoir. Quoi qu'il en soit, il faut toujours que le corps soit monté sur une pièce de montage quelconque. En général, ce corps sert de support à d'autres éléments constitutifs de l'organe de distribution. Dans le cas d'une pompe, le corps sert généralement de support au clapet d'entrée et définit également, en coopération avec un piston, une chambre de pompe de volume variable. Cette chambre de pompe ou de distribution communique avec le réservoir par l'intermédiaire du clapet d'entrée et communique avec l'extérieur avantageusement à travers un clapet de sortie. Le document FR 2 857 343 divulgue, en accord avec le preamble de la revendication 1, un tel organe.

De manière tout à fait conventionnelle, le montage de l'organe de distribution sur la pièce de montage n'a pour fonction que de maintenir fermement et de manière étanche l'organe de distribution afin de constituer un distributeur solide et étanche.

En d'autres termes, le montage de l'organe de distribution sur la pièce de montage n'influe pas sur l'assemblage des divers éléments constitutifs de l'organe de distribution. Par exemple, lorsque le corps définit un logement pour la réception d'un autre élément constitutif de l'organe de distribution, la fixation et ou l'étanchéité de cet élément constitutif dans le logement du corps n'est pas du tout dépendant du montage de l'organe de distribution sur la pièce de montage.

La présente invention a pour but de se servir de cette opération de montage de l'organe de distribution sur la pièce de montage pour influer sur l'assemblage ou la coopération des divers éléments constitutifs de l'organe de distribution. Le montage de l'organe de distribution sur la pièce de montage doit pouvoir améliorer la fixation et/ou l'étanchéité d'un élément constitutif de l'organe de distribution sur son corps.

Pour atteindre ce but, la présente invention propose un organe de distribution de produit fluide destiné à être associé à un réservoir de produit fluide pour former un distributeur de produit fluide, ledit organe comprenant un corps par lequel l'organe de distribution est monté fixement sur une pièce de montage, le corps définissant un logement pour la réception d'un autre élément constitutif de l'organe de distribution, caractérisé en ce que le logement comprend une partie mobile déplaçable à partir d'une configuration initiale, dans laquelle le logement est ouvert, vers une configuration finale, dans laquelle le logement est refermé sur l'élément constitutif, lors du montage de l'organe de distribution dans la pièce de montage. Par conséquent, l'organe de distribution, avant son montage sur la pièce de montage, n'est pas dans sa configuration d'assemblage finale qui ne sera atteinte que lorsqu'il sera définitivement monté sur la pièce de montage. En d'autres termes, on se sert de la pièce de montage pour terminer ou compléter l'assemblage de l'organe de distribution. La pièce de montage sert ainsi de moyens de contrainte ou de sollicitation qui permettent d'amener l'organe de distribution dans sa configuration d'assemblage finale. A la place de la fermeture d'un logement, on peut tout à fait imaginer que la pièce de montage sollicite une partie du corps ou une partie d'un élément constitutif pour venir en prise avec un autre élément constitutif de l'organe de distribution. La pièce de montage permet ainsi d'amener l'organe de distribution dans une configuration d'assemblage finale à partir d'une configuration pré-montée ou pré-assemblée non définitive.

Selon une forme de réalisation intéressante, la partie mobile du logement peut comprendre une collerette périphérique externe qui est déformable radialement vers l'intérieur contre ledit élément constitutif pour le bloquer fermement dans le logement. Avantageusement, la collerette est continue sur sa périphérie. En variante, la collerette est fendue sur sa périphérie. La collerette est ainsi insérée, engagée ou emmanchée à l'intérieur de la pièce de montage qui entoure étroitement la collerette et la déforme ou déplace radialement vers l'intérieur. La pièce de montage agit ainsi à la manière d'une frette qui entoure étroitement et contraint la collerette vers l'intérieur.

Selon une forme de réalisation avantageuse, ledit élément constitutif forme avec le corps une chambre de distribution de produit fluide. Avantageusement, ledit élément constitutif forme une membrane élastiquement déformable pourvue d'un talon d'ancrage engagé de manière étanche dans le logement, le déplacement de la partie mobile comprimant le talon dans son logement. Avant montage de l'organe de distribution sur sa pièce de montage, le talon de la membrane déformable est pré-monté dans le logement et maintenu à l'intérieur de celui-ci de manière suffisante pour pouvoir manipuler, stocker et rapporter l'organe de distribution sur sa pièce de montage. La fermeture du logement par déplacement de la partie mobile assure non seulement une parfaite fixation du talon dans le logement, mais garantit également une parfaite étanchéité de la chambre de distribution au niveau où le talon rencontre le corps. On évite ainsi tout risque de fuite de produit fluide à partir de la chambre de pompe à ce niveau.

La présente invention a également pour objet un distributeur de produit fluide comprenant un organe de distribution de produit fluide tel que défini ci-dessus et un réservoir de produit fluide. Selon une forme de réalisation possible, la pièce de montage est le réservoir. En variante préférentielle, la pièce de montage est une coupelle d'adaptation reçue sur le réservoir, la coupelle comprenant une bague dans laquelle le corps de l'organe de distribution est monté, la partie mobile étant déplacée dans sa configuration finale lors de son engagement dans la bague. La coupelle d'adaptation sert de pièce de liaison entre l'organe de distribution et le réservoir. Elle permet avantageusement de monter un organe de distribution standard sur plusieurs versions de réservoir en ne modifiant que cette coupelle d'adaptation. La bague de la coupelle reste identique, étant donné que l'organe de distribution est standard. Cependant, la forme, la taille et la configuration de la coupelle peuvent être modifiées en fonction du type de réservoir sur lequel on veut monter l'organe de distribution standard.

Selon une forme de réalisation préférée, le réservoir comprend un fût et un piston suiveur engagé à coulissement étanche dans le fût, l'organe de distribution est une pompe sans reprise d'air.

L'invention sera maintenant plus amplement décrite en référence aux dessins joints donnant à titre d'exemple non limitatif un mode de réalisation de l'invention.

Sur les figures :
- la figure 1 est une vue en coupe transversale verticale à travers un distributeur de produit fluide selon un mode de réalisation de l'invention, et
- la figure 2 est une vue partielle en section transversale de l'organe de distribution de la figure 1 juste avant son montage sur la coupelle d'adaptation.

Sur les figures, l'organe de distribution choisi pour illustrer la présente invention est une pompe sans reprise d'air. On peut toutefois utiliser n'importe quel autre type de pompe, ou n'importe quel autre type d'organe de distribution, comme par exemple une valve, sans pour autant sortir du cadre de la présente invention.

Sur la figure 1, la pompe 1 est associée à une coupelle d'adaptation 3, un réservoir 2, un poussoir 4 et un capuchon 5 pour former un distributeur de produit fluide. Le capuchon 5 est optionnel.

Dans l'exemple non limitatif de la figure 1, le réservoir 2 est un réservoir à volume variable. Plus particulièrement, le réservoir 2 comprend un fût sensiblement cylindrique 22 à l'intérieur duquel un piston suiveur 23 est monté coulissant de manière étanche. Au départ, le piston suiveur 23 est situé à proximité du fond ouvert du fût 22. Dans cette configuration, le réservoir définit un volume utile maximal 20 qui va diminuer à mesure que le piston suiveur 23 va remonter à l'intérieur du fût 22. Le réservoir définit également un col 21 qui est situé ici dans le prolongement du fût 22. Ce col 21 présente des moyens permettant une fixation stable et étanche de la coupelle 3 sur le réservoir. Dans le cas présent, le col 21 définit intérieurement un ou plusieurs profils d'accrochage sous la forme de rainures et/ou de nervures.

La coupelle d'adaptation 3 est une pièce de montage qui permet de monter fixement la pompe 1 sur le réservoir 2. La pompe 1 n'est pas directement montée sur le réservoir 2, bien que ceci soit tout à fait possible. Dans ce cas, le distributeur ne comprend pas de coupelle d'adaptation, puisque le réservoir constitue lui-même la pièce de montage sur laquelle la pompe est montée. Toutefois, dans l'exemple de réalisation de la figure 1, la pompe 1 est montée sur la coupelle d'adaptation 3 qui est elle-même montée sur le réservoir 2. Plus précisément, la coupelle 3 comprend une section d'accrochage en prise à l'intérieur du col 21. Cette section d'accrochage 31 peut être formée avec un ou plusieurs profil(s) d'accrochage complémentaires à ceux du col 21. Au-dessus de cette section 31, la coupelle 3 forme une bride périphérique 32 qui fait saillie radialement vers l'extérieur et qui est destinée à venir en appui sur le bord supérieur du col 21. Au-delà de cette bride 32, la coupelle forme un rebord 33 qui peut servir à la fixation encliquetée amovible du capuchon 5 qui peut venir en appui sur la bride 32. La coupelle 3 s'étend vers le bas à partir de la section d'accrochage 31 pour former une section sensiblement radiale 34 qui se prolonge vers l'intérieur par une bague de montage 35 qui est sensiblement cylindrique. La bague 35 est ouverte vers le haut et légèrement refermée vers le bas par un épaulement périphérique 36 qui fait saillie sensiblement radialement vers l'intérieur. Cet épaulement 36 peut s'étendre dans le prolongement de la bride 34. Ainsi, la bague et l'épaulement 36 forment ensemble un logement de montage 37 accessible axialement par le haut. Lorsque la coupelle 3 est montée sur le réservoir 2, la majeure partie de la coupelle est située à l'intérieur du réservoir 2, seuls la bride périphérique 32 et le rebord 33 faisant saillie hors du réservoir.

La pompe 1 comprend dans cette forme de réalisation quatre éléments constitutifs principaux, à savoir un corps 11, un élément de clapet d'entrée 12, une pièce souple 13, et un organe mobile de clapet de sortie 14. Bien entendu, la pompe peut comprendre moins de pièces, ou au contraire davantage de pièces, sans pour autant sortir du cadre de l'invention.

Le corps 11 de la pompe est la pièce qui sert de support à d'autres éléments constitutifs de la pompe, comme la pièce souple 13 et l'élément de clapet 12. Le corps 11 est également la pièce qui est directement montée sur la coupelle d'adaptation 3 au niveau de son logement de montage 37. Plus précisément, le corps 11 est inséré dans la bague 35 jusqu'à venir en butée sur l'épaulement 36.

Le corps 11 définit une entrée de produit fluide 110 qui se présente ici sous la forme de plusieurs trous d'entrée. Sur la périphérie de ces trous, le corps définit un siège de clapet d'entrée 112. Ce siège 112 est destiné à coopérer avec un organe mobile de clapet d'entrée 122 formé par l'élément de clapet d'entrée 12. L'organe mobile 122 peut se présenter sous la forme d'un disque ou d'une rondelle qui est axialement déplaçable ou déformable. Pour le maintien en place de l'élément de clapet 12, le corps 11 forme une cheminée centrale 111 dans laquelle l'élément de clapet d'entrée 12 est prisonnier. Toutefois, il peut se déplacer sur une petite course permettant à l'organe mobile 122 de se déplacer par rapport à son siège 112. Sur sa périphérie extérieure, le corps 11 forme un logement 113 pour le maintien et la fixation d'un talon d'ancrage 131, comme on le verra ci-après. Ce logement 113 comprend une paroi interne fixe 114 et une paroi ou partie externe mobile 115. Le déplacement de la partie mobile 115 radialement vers l'intérieur permet de refermer sur lui-même le logement 113. La partie mobile 115 est ici formée par une collerette périphérique externe qui entoure la paroi interne fixe 114 de lanière concentrique. Ainsi, le logement 113 est défini par un espace annulaire délimité entre la paroi interne 114 et la collerette externe périphérique déformable 115.

Selon l'invention, c'est l'engagement du corps 11 dans le logement de montage 37 qui permet de déformer la collerette 115 vers l'intérieur pour refermer le logement 113. En se référant à la figure 2, on voit que la collerette 115, avant son montage à l'intérieur de la bague 35, pointe vers l'extérieur et vers le haut de manière évasée. Son diamètre externe maximal est supérieur au diamètre interne de la bague 35. De ce fait, en engageant la collerette 115 dans la bague 35, la collerette 115 est contrainte de se déformer radialement vers l'intérieur en refermant le logement 113 sur lui-même, emprisonnant ainsi définitivement le talon d'ancrage 131. La collerette 115 peut être continue sur sa périphérie, ou en variante, comme représenté sur la figure 2, la collerette peut être interrompue par des fentes 117 qui séparent ainsi la collerette en une pluralité de pattes ou de languettes. Que la collerette soit continue ou fendue, elle peut être intérieurement pourvue d'un cordon saillant 116 qui permet de refermer encore davantage le logement 113. Le cordon 16 vient en prise juste au-dessus de l'arête supérieure du talon d'ancrage 131. En partant de la figure 2, on comprend aisément que la collerette 115 va progressivement être déformée radialement vers l'intérieur contre le talon d'ancrage 131 à mesure que la pompe 1 est insérée dans la bague 35. Finalement, l'extrémité inférieure de la collerette 115 va venir en butée sur l'épaulement 36, comme représenté sur al figure 1. On peut ainsi dire que la pompe 1, telle que représentée partiellement sur la figure 2, est dans une configuration initiale pré-montée ou pré-assemblée dans laquelle le talon d'ancrage 131 est certes inséré dans le logement 113, mais ce logement 113 n'est pas dans sa configuration finale de montage. Ce n'est qu'après montage de la pompe dans la coupelle d'adaptation 3 que le logement atteint sa configuration finale de montage.

La bague 35 est ici cylindrique, mais on peut imaginer d'autres configurations pour la bague, par exemple tronconique ou profilée.

La pièce souple 13 est de préférence réalisée de manière monobloc à partir d'un matériau plastique relativement souple lorsqu'il présente des épaisseurs de paroi réduites. Ainsi, la pièce souple 13 comprend un talon d'ancrage 131 engagé dans le logement 113, une membrane élastiquement déformable 132, un plateau rigide 133 définissant intérieurement un siège d'obturateur 134 et une douille rigide 135 définissant à son extrémité supérieure un siège de clapet de sortie 136. La membrane élastiquement déformable 132 définit avec le corps 1 une chambre de pompe 10 de volume variable par déformation de la membrane. Ainsi, la membrane 132 sert à la fois de piston et de ressort de rappel. C'est sa mémoire de forme qui lui permet de revenir élastiquement vers sa configuration initiale de repos. Dans cette configuration de repos, tel que représenté sur la figure 1, le siège 134 du plateau 133 est en prise avec un élément d'obturation 124 formé de manière monobloc par l'élément de clapet d'entrée 12. On peut même remarquer que l'élément d'obturation 124 en prise sur son siège 134 soulève l'organe mobile 122 du clapet d'entrée en éloignement de son siège 112. Ainsi, en position de repos, le clapet d'entrée est ouvert et communique avec le réservoir 2. En revanche, la chambre 10 est obturée au niveau de l'élément d'obturation 124 en appui sur son siège 134. Cette position n'existe que lorsque la membrane souple 132 est au repos. En revanche, dès que l'on déforme cette membrane souple, l'organe mobile 122 vient se claper sur son siège 112 et l'élément d'obturation 124 se décolle de son siège 134. Ainsi, la chambre 10 est isolée du réservoir 2 par le clapet d'entrée fermé mais peut communiquer vers le haut avec l'intérieur de la douille rigide 134. Le produit fluide refoulé hors de la chambre 10 vient alors en contact de l'organe mobile 14 du clapet de sortie qui est adapté à venir en contact étanche sur son siège 136 formé à l'extrémité supérieure de la douille rigide 135. Le produit fluide du fait de sa pression soulève l'organe mobile 14 et trouve ainsi un passage d'écoulement.

Le poussoir 4, de manière conventionnelle, comprend un manchon de raccordement 41, un canal de sortie 43, un orifice de distribution 44 et une surface de poussée 45. Le manchon de raccordement 41 est engagé fixement autour de la douille rigide 134. Le manchon 41 définit intérieurement un conduit 42 qui communique avec le canal de sortie 43 qui débouche vers l'extérieur au niveau de l'orifice de distribution 44. La surface d'appui 45 permet à l'utilisateur d'appuyer à l'aide d'un ou de plusieurs doigts sur le poussoir de manière axiale pour déformer la membrane élastiquement déformable 132. Du produit fluide est ainsi distribué au niveau de l'orifice de distribution 44. Le poussoir 4 peut également définir une jupe périphérique externe 46 qui peut se déplacer à l'intérieur de la coupelle d'adaptation 3.

Le montage de la pompe dans la coupelle d'adaptation 3 permet ainsi de maintenir de manière fixe et étanche le talon d'ancrage 131 dans le logement 113. On peut toutefois imaginer dans le cadre de la présente invention que le montage de la pompe dans la coupelle influe sur un autre élément de la pompe pour générer ou améliorer un effet technique quelconque.

Sur la figure 2, on peut voir que la pompe est engagée dans le logement 37 de la coupelle d'adaptation par le dessus. Sans sortir du cadre de la présente invention, il est également possible d'engager la pompe dans le logement de la coupelle par le dessous. Ceci nécessite une légère modification du logement, à savoir remplacer l'épaulement 36 par un cône d'insertion pour permettre l'engagement de la collerette dans le logement. Un encliquetage final peut être prévu.

Bien que la présente invention ait été illustrée en référence à une pompe comprenant une membrane élastiquement déformable, l'enseignement de la présente invention peut être appliqué à n'importe quel type de pompe, ou plus généralement d'organe de distribution de produit fluide.

## Revendications

1. Organe de distribution de produit fluide (1) destiné à être associé à un réservoir de produit fluide (2) pour former un distributeur de produit fluide, ledit organe (1) comprenant un corps (11) par lequel l'organe de distribution est monté fixement sur une pièce de montage (3), le corps (11) définissant un logement (113) pour la réception d'un autre élément constitutif (13) de l'organe de distribution, **caractérisé en ce que** le logement (113) comprend une partie mobile (115) déplaçable à partir d'une configuration initiale, dans laquelle le logement est ouvert, vers une configuration finale, dans laquelle le logement est refermé sur l'élément constitutif (13), lors du montage de l'organe de distribution (1) dans la pièce de montage (3).

2. Organe de distribution selon la revendication 1, dans lequel la partie mobile du logement (113) comprend une collerette périphérique externe (115) qui est déformable radialement vers l'intérieur contre ledit élément constitutif (13) pour le bloquer fermement dans le logement (113).

3. Organe de distribution selon la revendication 2, dans lequel la collerette (115) est continue sur sa périphérie.

4. Organe de distribution selon la revendication 2 dans lequel la collerette est fendue (116) sur sa périphérie.

5. Organe de distribution selon l'une quelconque des revendications précédentes, dans lequel ledit élément constitutif (13) forme avec le corps (11) une chambre de distribution de produit fluide (10).

6. Organe de distribution selon la revendication 5, dans lequel ledit élément constitutif forme une membrane élastiquement déformable (132) pourvue d'un talon d'ancrage (131) engagé de manière étanche dans le logement (113), le déplacement de la partie mobile (115) comprimant le talon (131) dans son logement (113).

7. Distributeur de produit fluide comprenant un organe de distribution de produit fluide (1) selon l'une quelconque des revendications précédentes et un réservoir de produit fluide (2).

8. Distributeur de produit fluide selon la revendication 7, dans lequel la pièce de montage est le réservoir.

9. Distributeur de produit fluide selon la revendication 7, dans lequel la pièce de montage est une coupelle d'adaptation (3) reçue sur le réservoir (2), la coupelle (3) comprenant une bague (35) dans laquelle le corps (11) de l'organe de distribution (1) est monté, la partie mobile (115) étant déplacée dans sa configuration finale lors de son engagement dans la bague (35).

10. Distributeur de produit fluide selon l'une quelconque des revendications 7 à 9, dans lequel le réservoir (2) comprend un fût (22) et un piston suiveur (23) engagé à coulissement étanche dans le fût, l'organe de distribution (1) est une pompe sans reprise d'air.

## Patentansprüche

1. Ausgabevorrichtung für ein fluides Produkt (1) zur Verbindung mit einem Behältnis für ein fluides Produkt (2) zum Bilden eines Spenders für ein fluides Produkt, wobei die Vorrichtung (1) einen Körper (11) aufweist, mit dem die Ausgabevorrichtung fest auf einem Montageteil (3) angebracht ist, wobei der Körper (11) einen Sitz (113) zur Aufnahme eines anderen Bauelements (13) der Ausgabevorrichtung definiert, **dadurch gekennzeichnet, dass** der Sitz (113) einen beweglichen Teil (115) aufweist, der bei der Montage der Ausgabevorrichtung (1) in dem Montageteil (3) von einer Anfangskonfiguration, in der der Sitz offen ist, in eine Endkonfiguration, in der der Sitz auf dem Bauelement (13) geschlossen ist, verschiebbar ist.

2. Ausgabevorrichtung nach Anspruch 1, wobei der bewegliche Teil des Sitzes (113) einen äußeren umfänglichen Kragen (115) aufweist, der radial nach innen gegen das Bauelement (13) verformbar ist, um dieses fest in dem Sitz (113) zu blockieren.

3. Ausgabevorrichtung nach Anspruch 2, wobei der Kragen (115) an seinem Umfang durchgehend ist.

4. Ausgabevorrichtung nach Anspruch 2, wobei der Kragen (116) an seinem Umfang geschlitzt ist.

5. Ausgabevorrichtung nach einem der vorhergehenden Ansprüche, wobei das Bauelement (13) mit dem Körper (11) eine Ausgabekammer für ein fluides Produkt (10) bildet.

6. Ausgabevorrichtung nach Anspruch 5, wobei das Bauelement eine elastisch verformbare Membran (132) bildet, die mit einem Verankerungsansatz (131) versehen ist, der dicht in dem Sitz (113) in Eingriff ist, wobei die Verschiebung des beweglichen Teils (115) den Ansatz (131) in seinem Sitz (113) zusammendrückt.

7. Spender für ein fluides Produkt, aufweisend eine Ausgabevorrichtung für ein fluides Produkt (1) nach einem der vorhergehenden Ansprüche und ein Behältnis für ein fluides Produkt (2).

8. Spender für ein fluides Produkt nach Anspruch 7, wobei das Montageteil das Behältnis ist.

9. Spender für ein fluides Produkt nach Anspruch 7, wobei das Montageteil eine auf dem Behältnis (2) aufgenommene Anpassungsmanschette (3) ist, wobei die Manschette (3) einen Ring (35) aufweist, in dem der Körper (11) der Ausgabevorrichtung (1) montiert ist, wobei das bewegliche Teil (115) bei seinem Eingriff in den Ring (35) in seine Endkonfiguration verschoben wird.

10. Spender für ein fluides Produkt nach einem der Ansprüche 7 bis 9, wobei das Behältnis (2) einen Schaft (22) und einen Nachlaufkolben (23) aufweist, der zum dichtenden Gleiten in dem Schaft im Eingriff ist, wobei die Ausgabevorrichtung (1) eine Pumpe ohne Luftansaugung ist.

## Claims

1. A fluid dispenser member (1) for associating with a fluid reservoir (2) so as to form a fluid dispenser, said member (1) including a body (11) via which the dispenser member is mounted in stationary manner on a mounting part (3), the body (11) defining a housing (113) for receiving another component element (13) of the dispenser member, the member being **characterized in that** the housing (113) includes a movable portion (115) that is displaceable from an initial configuration in which the housing is open, to a final configuration in which the housing is closed on the component element (13) while the dispenser member (1) is being mounted in the mounting part (3).

2. A dispenser member according to claim 1, in which the movable portion of the housing (113) comprises an outer peripheral collar (115) that is deformable radially inwards against said component element (13) so as to block it firmly in the housing (113).

3. A dispenser member according to claim 2, in which the collar (115) is continuous over its periphery.

4. A dispenser member according to claim 2, in which the collar is slotted (116) over its periphery.

5. A dispenser member according to any preceding claim, in which said component element (13) co-operates with the body (11) to form a fluid dispenser chamber (10).

6. A dispenser member according to claim 5, in which said component element forms an elastically-deformable membrane (132) that is provided with an anchor heel (131) that is engaged in leaktight manner in the housing (113), the movement of the movable portion (115) compressing the heel (131) in its housing (113).

7. A fluid dispenser comprising a fluid dispenser member (1) according to any preceding claim, and a fluid reservoir (2).

8. A fluid dispenser according to claim 7, in which the mounting part is the reservoir.

9. A fluid dispenser according to claim 7, in which the mounting part is an adapter dish (3) that is received on the reservoir (2), the dish (3) including a ring (35) in which the body (11) of the dispenser member (1) is mounted, the movable portion (115) being moved into its final configuration while it is being engaged in the ring (35).

10. A fluid dispenser according to any one of claims 7 to 9, in which the reservoir (2) comprises a cylinder (22) and a follower piston (23) that is engaged to slide in the cylinder in sealed manner, and the dispenser member (1) is an airless pump.
